# EUROPÄISCHE PATENTSCHRIFT

(11) **EP 2 330 958 B1**
(45) Veröffentlichungstag und Bekanntmachung des Hinweises auf die Patenterteilung: **10.02.2016**
(21) Anmeldenummer: 09782646.5
(22) Anmeldetag: 04.09.2009
(51) Int. Cl.: A47L 5/36, A47L 9/00

(54) **STAUBSAUGER**
VACUUM CLEANER
ASPIRATEUR

(30) Priorität: 08.09.2008 DE 102008046941
(43) Veröffentlichungstag der Anmeldung: 15.06.2011
(73) Patentinhaber: Alfred Kärcher GmbH & Co. KG, 71364 Winnenden (DE)
(72) Erfinder: LAYER, Steffen, 70329 Stuttgart (DE); KIESLING, Bernd, 70736 Fellbach (DE); HENSEL, Maic, 71522 Backnang (DE); RAULEDER, Ullrich, 71334 Waiblingen (DE)
(74) Vertreter: Hoeger, Stellrecht & Partner Patentanwälte mbB
(86) Internationale Anmeldenummer: PCT/EP2009/061500
(87) Internationale Veröffentlichungsnummer: WO 2010/026234

(56) Entgegenhaltungen:
- EP-A- 0 099 466
- DE-C- 641 371
- US-B1- 6 219 880

## Beschreibung

Die Erfindung betrifft einen Staubsauger mit den Merkmalen des Oberbegriffes von Patentanspruch 1.

Staubsauger mit einem Schmutzsammelbehälter und einem auf den Schmutzsammelbehälter aufsetzbaren Saugkopf, der mindestens ein Saugaggregat aufweist, das über einen Sauglufteinlass mit dem Schmutzsammelbehälter und über mindestens einen Saugluftauslasskanal mit einem Saugluftauslass in Strömungsverbindung steht zur Ausbildung einer Saugluftströmung, sind in verschiedenartigen Ausgestaltungen bekannt. Der Schmutzsammelbehälter ist häufig nach Art eines Eimers ausgestaltet, auf den der Saugkopf aufgesetzt werden kann. Im Saugkopf ist mindestens ein Saugaggregat angeordnet, mit dessen Hilfe der Schmutzsammelbehälter mit Unterdruck beaufschlagt werden kann. Der Schmutzsammelbehälter weist einen Sauganschluss auf, an den ein Saugschlauch angeschlossen werden kann, der am freien Ende eine Saugdüse trägt zum Absaugen einer Fläche, beispielsweise einer Bodenfläche. Das mindestens eine Saugaggregat erzeugt innerhalb des Saugkopfes eine Saugluftströmung, indem Saugluft über den Sauglufteinlass eingesaugt und über den mindestens einen Saugluftauslasskanal und den Saugluftauslass an die Umgebung abgegeben wird.

Aus den Dokumenten EP 0 099 466 A und US 6,219,880 B1 sind Staubsauger mit den Merkmalen des Oberbegriffes von Patentanspruch 1 bekannt. Sie weisen mindestens einen Saugluftauslasskanal auf, in dem zumindest ein Umlenkelement angeordnet ist, mit dessen Hilfe die Saugluftströmung in vertikaler Richtung nach oben oder nach unten umgelenkt werden kann. Die Geräuschentwicklung der Staubsauger kann dadurch reduziert werden. Allerdings besteht das Risiko, dass sich Flüssigkeitströpfchen, die von der Saugluftströmung mitgeführt werden, in beachtlicher Menge im Saugkopf sammeln.

Aufgabe der vorliegenden Erfindung ist es, einen Staubsauger der eingangs genannten Art derart weiterzubilden, dass er möglichst geräuscharm arbeitet, ohne dass die Gefahr besteht, dass sich Flüssigkeitströpfchen in beachtlicher Menge im Saugkopf sammeln.

Diese Aufgabe wird durch einen Staubsauger mit den Merkmalen von Patentanspruch 1 gelöst.

Durch die Bereitstellung von mindestens einem Umlenkelement im Saugluftauslasskanal kann die Geräuschentwicklung des Staubsaugers verringert werden, da der Staubsauger leiser arbeitet, wenn die Saugluft zwischen dem mindestens einen Saugaggregat und dem Saugluftauslass eine vertikale Umlenkung erfährt. Die Saugluft kann also nicht unmittelbar ausgehend vom Saugaggregat unter Beibehaltung ihrer ursprünglichen Strömungsrichtung zum Saugauslass gelangen; vielmehr wird die Saugluft im Bereich zwischen dem mindestens einen Saugaggregat und dem Saugluftauslass in vertikaler Richtung, d. h nach oben oder nach unten, umgelenkt. Erst nach einer derartigen Umlenkung gelangt die Saugluft zum Saugluftauslass. Die Geräuschentwicklung des Staubsaugers kann dadurch reduziert werden.

Das Umlenkelement steht von einer Bodenwand des Saugluftauslasskanals nach oben ab. Insbesondere kann vorgesehen sein, dass die Bodenwand in der Gebrauchslage des Staubsaugers horizontal ausgerichtet ist, wohingegen das Umlenkelement eine vertikale Ausrichtung aufweist. Am Umlenkelement wird die Saugluft vertikal nach oben umgelenkt, sie erfährt also eine Umlenkung um 90°. Mittels einer weiteren Umlenkung kann die Saugluft dann stromabwärts des Umlenkelements wieder auf die Bodenwand des Stromauslasskanales gerichtet werden.

Bevorzugt ist der Staubsauger als Nass-Trockensauger ausgebildet, so dass mittels des Staubsaugers auch eine Flüssigkeit von einer Fläche abgesaugt werden kann. Um sicherzustellen, dass Flüssigkeitströpfchen, die vom Saugaggregat abgegeben werden, durch den Saugluftauslasskanal zum Saugluftauslass gelangen können und sich nicht in beachtlicher Menge im Saugkopf sammeln, erstreckt sich das Umlenkelement nur über einen Teil der Breite des Saugluftauslasskanals; denn dies ermöglicht es den Flüssigkeitströpfchen, am Umlenkelement vorbeizuströmen, ohne dass die Flüssigkeitströpfchen eine vertikale Umlenkung erfahren müssen.

Von besonderem Vorteil ist es, wenn im Abstand zum Umlenkelement ein Luftführungsteil angeordnet ist, wobei mittels des Luftführungsteils die Saugluftströmung bogenförmig um das Umlenkelement herum führbar ist. Bei einer derartigen Ausgestaltung kann die das Umlenkelement umströmende Saugluft in einer Vertikalebene bogenförmig um das Unlenkelement herum geführt werden. Dadurch kann die Geräuschentwicklung des Staubsaugers besonders gering gehalten werden.

Es kann beispielsweise vorgesehen sein, dass das Luftführungsteil als das Umlenkelement überdeckendes Gewölbe ausgestaltet ist. Die auf das Umlenkelement auftreffende Saugluft wird von diesem vertikal in Richtung auf das Gewölbe umgelenkt, an dem die Saugluft eine bogenförmige Umlenkung erfährt, so dass sie anschließend zum Saugauslass strömen kann. Das Umlenkelement bildet in Kombination mit dem Luftführungsteil ein Strömungslabyrinth aus, in dem die vom Saugaggregat zum Saugauslass strömende Saugluft mindestens einmal mit vertikaler Richtungskomponente nach oben und einmal mit vertikaler Richtungskomponente nach unten umgelenkt wird.

Zur Erzielung einer besonders effektiven Geräuschminderung ist bei einer bevorzugten Ausgestaltung der Erfindung an der stromaufwärtigen Seite des Umlenkelements ein Schalldämmelement angeordnet. Die auf das Umlenkelement gerichtete Saugluft trifft zunächst auf das Schalldämmelement und wird dann in vertikaler Richtung umgelenkt. Das Schalldämmelement kann beispielsweise in Form eines Dämmschaumes ausgestaltet sein.

Es kann beispielsweise vorgesehen sein, dass das Umlenkelement eine Trennwand ausbildet, die den Saugluftauslasskanal in einen ersten Kanalabschnitt und einen zweiten Kanalabschnitt unterteilt, wobei sich der erste Kanalabschnitt von dem mindestens einen Saugaggregat bis zur Trennwand erstreckt und sich der zweite Kanalabschnitt von der Trennwand bis zum Saugauslass erstreckt. Die Trennwand kann beispielsweise quer zu den Längswänden des Saugluftauslasskanales ausgerichtet sein und beispielsweise mindestens achtzig Prozent, vorzugsweise neunzig Prozent der Breite des Saugluftauslasskanales aufweisen. Dadurch ist sichergestellt, dass der allergrößte Teil der Saugluft von der Trennwand in vertikaler Richtung umgelenkt wird und dass dennoch Flüssigkeitströpfchen seitlich an der Trennwand vorbeiströmen können, um zum Saugluftauslass zu gelangen.

Günstigerweise ist zwischen dem Umlenkelement und einer ersten Seitenwand des Saugluftauslasskanals ein Durchlass angeordnet, und stromaufwärts des Durchlasses steht von der ersten Seitenwand eine Prallwand ab. Der Durchlass kann beispielsweise in Form eines Spaltes ausgebildet sein, der sich bis zur Bodenwand des Saugluftauslasskanals erstreckt. Durch den Durchlass können Flüssigkeitströpfchen hindurchströmen, ohne dass diese in vertikaler Richtung umgelenkt werden müssen. Vorzugsweise ist die Prallwand mindestens so breit wie der Durchlass. Die Prallwand deckt den Durchlass in Strömungsrichtung zumindest teilweise ab und definiert in Kombination mit dem Umlenkelement ein Strömungslabyrinth, welches sicherstellt, dass ausgehend vom Saugaggregat praktisch keine Saugluft unmittelbar durch den Durchlass hindurchströmen kann. Die Saugluft muss vielmehr zunächst die Prallwand umströmen.

Eine besonders wirkungsvolle Geräuschdämmung wird bei einer bevorzugten Ausführungsform dadurch erzielt, dass das mindestens eine Saugaggregat einen Axial-Radiallüfter aufweist, der von einer Ringwand umgeben ist, an die sich die Seitenwände des Saugluftauslasskanals anschließen. Vorzugsweise sind die Seitenwände des Saugluftauslasskanals jeweils einstückig mit einem Ende der Ringwand verbunden. Die Ringwand stellt einen wirkungsvollen Schallschutz dar.

Günstigerweise ist an der dem Axial-Radiallüfter zugewandten Seite der Ringwand ein Schalldämmelement angeordnet, beispielsweise ein Dämmschaum. Zur Festlegung des Schalldämmelementes können im Abstand zur Ringwand Halteelemente angeordnet sein, und zwischen die Halteelemente und die Ringwand kann das Schalldämmelement eingesetzt werden. Die Halteelemente können beispielsweise zapfenförmig ausgestaltet sein.

Günstigerweise umfasst der Saugkopf eine Grundplatte, die das mindestens eine Saugaggregat trägt und von deren Oberseite die Ringwand und die Seitenwände des Saugluftauslasskanals nach Art eines Kragens abstehen. Dies erhöht die mechanische Stabilität der Grundplatte. Die Grundplatte kann die Bodenwand des Saugluftauslasskanals bilden. Insbesondere kann vorgesehen sein, dass die Grundplatte, die Ringwand und die Seitenwände ein gemeinsames Kunststoffformteil ausbilden. Hierbei ist es günstig, wenn das Umlenkelement an die Grundplatte angeformt ist.

Bevorzugt weist der Saugkopf eine Zwischenwand auf, die im Abstand zur Grundplatte angeordnet ist und den Innenraum des Saugkopfes in einen unterhalb der Zwischenwand angeordneten Saugluftraum und einen oberhalb der Zwischenwand angeordneten Kühlluftraum unterteilt, wobei im Saugluftraum der mindestens eine Axial-Radiallüfter und im Kühlluftraum ein fremdluftgekühlter Elektromotor zum Antrieb des Axial-Radiallüfters angeordnet ist. Die Zwischenwand bildet eine mechanische Stabilisierung des Saugkopfes und verläuft bevorzugt im Wesentlichen parallel zur Grundplatte. Im Bereich zwischen der Zwischenwand und der Grundplatte strömt die vom Axial-RadialLüfter abgegebene Saugluft zu dem mindestens einen Saugluftauslass. Oberhalb der Zwischenwand ist der Elektromotor angeordnet, der den Axial-RadialLüfter antreibt und dem zur Kühlung Kühlluft zugeführt werden kann. Die Zwischenwand trennt somit die Saugluft von der Kühlluft.

Wie bereits erwähnt, kann oberhalb des Umlenkelementes ein Luftführungsteil angeordnet sein, mit dessen Hilfe die Saugluft bogenförmig um das Umlenkelement herum führbar ist. Günstig ist es, wenn die Zwischenwand des Saugkopfes das Luftführungsteil ausbildet. Es kann beispielsweise vorgesehen sein, dass die Zwischenwand oberhalb des Umlenkelements gewölbeartig geformt ist.

Bei einer besonders bevorzugten Ausführungsform der Erfindung weist der Saugkopf eine Haube auf, auf der ein Deckel angeordnet ist, und die den Kühlluftraum in einen Kühllufteingangsbereich und einen Kühlluftausgangsbereich unterteilt. Die Haube kann die Zwischenwand übergreifen und sich mit einem Mantelbereich bis zur Grundplatte des Saugkopfes erstrecken.

Bevorzugt definiert die Haube den mindestens einen Saugluftauslass sowie mindestens einen Kühlluftauslass, und der Deckel definiert mindestens einen Kühllufteinlass. Günstig ist es, wenn die Kühlluftein- und auslässe und der mindestens eine Saugluftauslass in Umfangsrichtung versetzt zueinander angeordnet sind.

Eine besonders hohe Saugleistung bei geringer Geräuschentwicklung wird bei einer vorteilhaften Ausführungsform dadurch erzielt, dass der Saugkopf mindestens zwei Saugaggregate aufweist, die über einen trichterförmigen Sauglufteinlasskanal mit einem gemeinsamen Sauglufteinlass verbunden sind. Es können beispielsweise drei Saugaggregate zum Einsatz kommen, die über den trichterförmigen Sauglufteinlasskanal mit einem einzigen Sauglufteinlass verbunden sind, der mit dem Schmutzsammelbehälter in Strömungsverbindung steht. Durch den Einsatz von zwei und mehr Saugaggregaten wird eine sehr hohe Saugleistung erzielt. Die von den Saugaggregaten angesaugte Saugluft kann vorzugsweise über zwei Saugluftauslasskanäle an Saugluftauslässe geführt werden, wobei sie in den Saugluftauslasskanälen durch Bereitstellung von jeweils einem Umlenkelement eine vertikale Umlenkung erfährt zur Geräuschminderung.

Die nachfolgende Beschreibung einer bevorzugten Ausführungsform der Erfindung dient im Zusammenhang mit der Zeichnung der näheren Erläuterung. Es zeigen:
- Figur 1:: eine Seitenansicht eines erfindungsgemäßen Staubsaugers mit einem Schmutzsammelbehälter und einem Saugkopf;
- Figur 2:: eine Seitenansicht des Saugkopfes aus Figur 1;
- Figur 3:: eine Draufsicht auf den Saugkopf aus Figur 1;
- Figur 4:: eine Schnittansicht längs der Linie 4-4 in Figur 3;
- Figur 5:: eine schematische Darstellung des Saugkopfes aus Figur 1 nach Art einer Explosionszeichnung und
- Figur 6:: eine perspektivische Darstellung einer Grundplatte des Saugkopfes.

In Figur 1 ist schematisch ein erfindungsgemäßer Staubsauger 10 dargestellt mit einem Schmutzsammelbehälter 11, der mittels eines Fahrgestells 12 verfahrbar ist, und auf den ein Saugkopf 13 aufgesetzt ist. Das Fahrgestell 12 weist einen Schubbügel 15 auf zum Verfahren des Staubsaugers 10 entlang einer Bodenfläche.

Wie aus den Figuren 2 bis 6 deutlich wird, umfasst der Saugkopf 13 eine Grundplatte 17, die drei Saugaggregate 18, 19 und 20 trägt, und an deren Unterseite, dem Schmutzsammelbehälter 11 zugewandt, ein trichterförmiges Saugeinlassteil 22 lösbar gehalten ist. Das Saugeinlassteil 22 ist in der Draufsicht im Wesentlichen dreieckförmig ausgestaltet und weist abgerundete Eckbereiche auf. Zwei Seitenbereiche 23, 24 verlaufen geradlinig, wohingegen ein dritter Seitenbereich 25 eine konkave Einformung 26 aufweist. In Höhe der Einformung 26 ist am Schmutzsammelbehälter 11 ein Sauganschluss 28 angeordnet, an den ein an sich bekannter und deshalb in der Zeichnung nicht dargestellter Saugschlauch angeschlossen werden kann, der an seinem freien Ende eine Saugdüse tragen kann zum Absaugen einer Fläche.

Das Saugeinlassteil 22 weist an einer dem Schmutzsammelbehälter 11 zugewandten Stirnwand 29 einen Saugeinlass 30 auf. Über den Saugeinlass 30 kann der Schmutzsammelbehälter 11 von den Saugaggregaten 18, 19 und 20 mit Unterdruck beaufschlagt werden.

Die Grundplatte 17 weist für jedes Saugaggregat 18, 19 und 20 eine zylinderförmige Vertiefung 32, 33 bzw. 34 auf, in die ein stirnseitiger Endbereich des jeweiligen Saugaggregates 18, 19 bzw. 20 eingesetzt werden kann. Die Vertiefungen 32, 33 und 34 umfassen jeweils eine zentrale Saugöffnung 35, 36, 37, über die die Saugaggregate 18, 19 bzw. 20 mit dem Saugeinlassteil 22 in Strömungsverbindung stehen.

Oberseitig steht von der Grundplatte 17 kragenförmig eine Ringwand 39 ab mit einem ersten Ringwandabschnitt 40, der die Vertiefungen 32 und 33 in Umfangsrichtung mit Ausnahme von jeweils einem Freiraum 42 bzw. 43 vollständig umgibt, und mit einem zweiten Ringwandabschnitt 45, der die Vertiefung 34 auf ihrer dem ersten Ringwandabschnitt 40 abgewandten Seite umgibt. An ein erstes Ende 47 des ersten Ringwandabschnittes 40 ist eine erste Seitenwand 48 eines ersten Saugluftauslasskanals 49 angeformt, dessen zweite Seitenwand 50 an ein erstes Ende 51 des zweiten Ringwandabschnittes 45 angeformt ist.

Das zweite Ende 54 des zweiten Ringwandabschnittes 45 ist einstückig mit einer ersten Seitenwand 55 eines zweiten Saugluftauslasskanals 56 verbunden, dessen zweite Seitenwand 57 an ein zweites Ende 58 des ersten Ringwandabschnitts 40 angeformt ist. Dies wird insbesondere aus Figur 6 deutlich. Die Bodenwand des ersten Saugluftauslasskanals 49 wird ebenso wie die Bodenwand des zweiten Saugluftauslasskanals 56 von der Grundplatte 17 gebildet.

Im ersten Saugluftauslasskanal 49 ist ein erstes Umlenkelement in Form einer ersten Trennwand 61 angeordnet, die im Wesentlichen quer zu den beiden Seitenwänden 48, 50 des ersten Saugluftauslasskanals 49 verläuft und an das erste Ende 51 des zweiten Ringwandabschnittes 45 angeformt ist. Die Breite der ersten Trennwand 61 ist kleiner als die Breite des ersten Saugluftauslasskanals 49, d.h. kleiner als der Abstand zwischen der ersten Seitenwand 48 und der zweiten Seitenwand 50, so dass zwischen dem freien Ende der ersten Trennwand 61 und der ersten Seitenwand 48 des ersten Saugluftauslasskanals 49 ein erster spaltförmiger Durchlass 62 angeordnet ist.

In entsprechender Weise ist im zweiten Saugluftauslasskanal 56 quer zu dessen Seitenwände 55 und 57 ein zweites Umlenkelement in Form einer zweiten Trennwand 64 angeordnet, die an das zweite Ende 58 des ersten Ringwandabschnitts 40 angeformt ist. Die Breite der zweiten Trennwand 64 ist geringer als die Breite des zweiten Saugluftauslasskanals 56, d. h. sie ist geringer als der Abstand zwischen der ersten Seitenwand 55 und der zweiten Seitenwand 57 des zweiten Saugluftauslasskanals, so dass zwischen dem freien Ende der zweiten Trennwand 64 und der ersten Seitenwand 55 ein spaltförmiger zweiter Durchlass 65 ausgebildet ist.

Zwischen dem ersten Durchlass 62 und dem der Vertiefung 32 benachbarten Freiraum 42 ist eine erste Prallwand angeordnet, die den ersten Durchlass 62 überdeckt und einstückig mit dem ersten Ende 47 des ersten Ringwandabschnittes 40 verbunden ist.

In entsprechender Weise ist zwischen dem zweiten Durchlass 65 und der Vertiefung 34 an das zweite Ende 54 des zweiten Ringwandabschnitts 45 eine zweite Prallwand 68 angeformt, die den zweiten Durchlass 65 abdeckt.

Auf der den Vertiefungen 32, 33 und 34 zugewandten Seite trägt die Grundplatte 17 beabstandet zu den Ringwandabschnitten 40 und 45 sowie beabstandet zu den Trennwänden 61 und 64 eine Vielzahl von im Abstand zueinander angeordneten Haltezapfen. Zwischen die Haltezapfen und die Ringwandabschnitte 40 und 45 ist ebenso wie zwischen die Haltezapfen und die Trennwände 61 und 64 ein Schalldämmelement eingesetzt in Form eines Dämmschaumes 72 bzw. 73. Der Dämmschaum 72, 73 kleidet somit die Ringwandabschnitte 40 und 45 sowie die Trennwände 61 und 64 innenseitig aus.

Auf die Grundplatte 17 ist eine Zwischenwand 75 aufgesetzt mit Durchgangsöffnungen 76, 77 und 78, in die jeweils eines der Saugaggregate 18, 19 bzw. 20 eingesetzt werden kann. Oberhalb der ersten Trennwand 61 bildet die Zwischenwand 75 ein erstes Luftführungsteil in Form eines ersten Gewölbes 81 aus, das die erste Trennwand 61 überdeckt. Oberhalb der zweiten Trennwand 64 bildet die Zwischenwand 75 ein zweites Luftführungsteil in Form eines zweiten Gewölbes 82 aus, das die zweite Trennwand 64 überdeckt. Das erste Gewölbe 81 bildet im Bereich der ersten Trennwand 61 eine Deckenwand des ersten Saugluftauslasskanals 49 aus, und das zweite Gewölbe 82 bildet im Bereich der zweiten Trennwand 64 eine Deckenwand des zweiten Saugluftauslasskanals 56 aus.

Auf die Zwischenwand 75 des Saugkopfes 13 ist eine Haube 85 aufgesetzt, die eine parallel zur Zwischenwand 75 verlaufende Deckenwand 86 aufweist, von der ein Mantel 87 dem Schmutzsammelbehälter 11 zugewandt nach unten absteht. Der Mantel 87 umgreift die Zwischenwand 75 und auch die Grundplatte 17. In Höhe des ersten Saugluftauslasskanals 49 weist der Mantel 87 einen ersten Saugluftauslass 89 auf, der von einem Gitter 90 abgedeckt ist, und in Höhe des zweiten Saugluftauslasskanals 56 weist der Mantel 87 einen zweiten Saugluftauslass 91 auf, der von einem Gitter 92 abgedeckt ist. In Umfangsrichtung zwischen dem ersten Saugluftauslass 89 und dem zweiten Saugluftauslass 91 definiert der Mantel 87 einen Kühlluftauslass 94, der von einem Gitter 95 abgedeckt ist.

Auf die Haube 85 ist ein Deckel 98 des Saugkopfes 13 aufgesetzt. Der Deckel 98 definiert einen ersten Kühllufteinlass 99 und einen zweiten Kühllufteinlass 100, die bezogen auf die Umfangsrichtung des Deckels 98 jeweils auf der dem Kühlluftauslass 94 abgewandten Seite eines Saugluftauslasses 89 bzw. 91 angeordnet sind.

Der Innenraum des Saugkopfes 13 wird von der Zwischenwand 75 in einen zwischen der Zwischenwand 75 und der Grundplatte 17 angeordneten Saugluftraum und einen zwischen der Zwischenwand 75 und dem Deckel 98 angeordneten Kühlluftraum unterteilt. Letzterer wird von der Deckenwand 86 der Haube 85 in einen zwischen der Deckenwand 86 und dem Deckel 98 angeordneten Kühllufteingangsbereich und einem zwischen der Deckenwand 86 und der Zwischenwand 75 angeordneten Kühlluftausgangsbereich unterteilt.

Auf seiner dem Deckel 98 abgewandten Unterseite trägt der Saugkopf 13 am Saugeinlass 30 einen Filterkorb 102, der einen Schwimmer 103 umgibt und seinerseits von einem Filterelement 104 umgeben ist. Mittels des Schwimmers 103 kann der Saugeinlass 30 in Abhängigkeit vom Füllstand des Schmutzsammelbehälters 11 geschlossen und geöffnet werden, und mittels des Filterelementes 104 kann die in den Schmutzsammelbehälter 11 eingesaugte, schmutzbeladene Saugluft gefiltert werden. Derartige Schwimmer 103 und Filterelemente 104 sind dem Fachmann an sich bekannt und bedürfen daher vorliegend keiner näheren Erläuterung.

Die Saugaggregate 18, 19 und 20 umfassen jeweils einen fremdluftgekühlten Elektromotor 106, 107 bzw. 108, der einen Axial-Radiallüfter 110, 111 bzw. 112 antreibt. Der jeweilige Axial-Radiallüfter 110, 111 bzw. 112 taucht in die zugeordnete Vertiefung 32, 33 bzw. 34 der Grundplatte 17 ein und erstreckt sich bis in Höhe der Zwischenwand 75. Oberhalb der Zwischenwand 75 sind die Elektromotoren 106, 107, 108 angeordnet, wobei diese auf ihrer dem jeweiligen Axial-Radiallüfter 110, 111, 112 abgewandten Rückseite jeweils ein Lüfterrad tragen, das in der Zeichnung zur Erzielung einer besseren Übersicht nicht dargestellt ist. Mittels des Lüfterrades kann Kühlluft aus dem zwischen der Deckenwand 86 und dem Deckel 98 angeordneten Kühllufteingangsbereich angesaugt werden. Die Kühlluft strömt dann axial am entsprechenden Elektromotor 106, 107, 108 entlang und wird im Kühlluftausgangsbereich zwischen der Deckenwand 86 und der Zwischenwand 75 wieder abgegeben. Eingesaugt werden kann die Kühlluft über die Kühllufteinlässe 99 und 100, und abgegeben wird die Kühlluft über den Kühlluftauslass 94.

Während des Betriebes des Staubsaugers 10 wird mittels der drei Saugaggregate 18, 19 und 20 eine starke Saugluftströmung erzielt. Die Saugluft wird von den Axial-Radiallüftern 110, 111 und 112 in axialer Richtung angesaut und radial abgegeben. Sie strömt dann über die Saugluftauslasskanäle 49 und 56 zu den Saugluftauslässen 89 und 91, und kann über diese an die Umgebung abgegeben werden. Innerhalb der Saugluftauslasskanäle 49 und 56 trifft die Saugluft auf die erste Trennwand 61 bzw. die zweite Trennwand 64 und erfährt an dieser eine Umlenkung in vertikaler Richtung, so dass sie auf das oberhalb der ersten Trennwand 61 angeordnete erste Gewölbe 81 bzw. auf das oberhalb der zweiten Trennwand 64 angeordnete zweite Gewölbe 82 der Zwischenwand 75 trifft. An den Gewölben 81 und 82 erfährt die Saugluft eine bogenförmige Umlenkung in Richtung auf den jeweils benachbart angeordneten Saugluftauslass 89 bzw. 91.

Die vertikale Umlenkung der Saugluft im Bereich der Saugluftauslasskanäle 49 und 56 mittels der Trennwände 61 und 64 hat eine beträchtliche Geräuschminderung zur Folge. Der Staubsauger 10 zeichnet sich daher durch eine verhältnismäßig geringe Geräuschentwicklung aus bei gleichzeitig hoher Saugleistung.

Der Staubsauger 10 ist als Nass-Trockensauger ausgestaltet. In den Schmutzsammelbehälter 11 kann somit auch Flüssigkeit eingesaugt werden. Einzelne Flüssigkeitströpfchen können hierbei durch das Filterelement 104 und die Axial-Radiallüfter 110, 111 und 112 hindurch auf die Oberseite der Grundplatte 17 gelangen. Um sicherzustellen, dass diese Flüssigkeitströpfchen dann aus dem Saugkopf 13 entweichen können, sind die Durchlässe 62 und 65 vorgesehen, die von den Flüssigkeitströpfchen durchströmt werden können, ohne dass hierzu die Flüssigkeitströpfchen eine vertikale Umlenkung erfahren müssen. Um jedoch zu gewährleisten, dass nicht auch Saugluft in beachtlicher Menge unmittelbar von den Axial-Radiallüftern 110, 111 und 112 durch die Durchlässe 62 und 65 hindurch zu den Saugluftauslässen 89 und 91 gelangen kann, ist vor den Durchlässen 62 und 65 jeweils eine Prallwand 68 angeordnet. In Kombination mit den Trennwänden 61, 64 und den Seitenwänden 48, 50 bzw. 55, 57 der Saugluftauslasskanäle 49 und 56 sowie in Kombination mit den Gewölben 81 und 82 bilden die Prallwände 68 ein labyrinthartiges Strömungssystem aus, innerhalb dessen die Saugluft eine mehrfache Umlenkung in Vertikalrichtung, und hindurchströmende Flüssigkeitströpfchen eine Umlenkung in horizontaler Richtung erfahren.

Eine zusätzliche Geräuschdämmung, insbesondere im Bereich der Prallwände 68 und der Trennwände 61 und 64, wird durch die innenseitige Auskleidung dieser Wände mittels des Dämmschaumes 72, 73 erreicht. Dieser Dämmschaum absorbiert einen beträchtlichen Teil der Schallenergie und trägt damit zur Geräuschreduzierung bei.

## Patentansprüche

1. Staubsauger (10) mit einem Schmutzsammelbehälter (11) und einem auf den Schmutzsammelbehälter (11) aufsetzbaren Saugkopf (13), der mindestens ein Saugaggregat (18, 19, 20) aufweist, das über einen Sauglufteinlass (30) mit dem Schmutzsammelbehälter (11) und über mindestens einen Saugluftauslasskanal (49, 56) mit einem Saugluftauslass (89, 91) in Strömungsverbindung steht zur Ausbildung einer Saugluftströmung; wobei in dem mindestens einen Saugluftauslasskanal (49, 56) zumindest ein Umlenkelement (61, 64) angeordnet ist, und mittels des Umlenkelements (61, 64) die Saugluftströmung in vertikaler Richtung nach oben oder nach unten umlenkbar ist, und wobei das Umlenkelement (61, 64) von einer Bodenwand (17) des Saugluftauslasskanals (49, 56) nach oben absteht; **dadurch gekennzeichnet, dass** sich das Umlenkelement (61, 64) nur über einen Teil der Breite des Saugluftauslasskanals (49, 56) erstreckt.

2. Staubsauger (10) nach Anspruch 1, **dadurch gekennzeichnet, dass** im Abstand zum Umlenkelement (61, 64) ein Luftführungsteil (81, 82) angeordnet ist, wobei mittels des Luftführungsteiles (81, 82) die Saugluftströmung bogenförmig um das Umlenkelement (61, 64) herum führbar ist.

3. Staubsauger (10) nach Anspruch 2, **dadurch gekennzeichnet, dass** das Luftführungsteil (81, 82) als das Umlenkelement (61, 64) überdeckendes Gewölbe (81, 82) ausgestaltet ist.

4. Staubsauger (10) nach Anspruch 1, 2 oder 3, **dadurch gekennzeichnet, dass** an der stromaufwärtigen Seite des Umlenkelements (61, 64) ein Schalldämmelement (72, 73) angeordnet ist.

5. Staubsauger (10) nach einem der voranstehenden Ansprüche, **dadurch gekennzeichnet, dass** das Umlenkelement eine Trennwand (61, 64) ausbildet, die den Saugluftauslasskanal (49, 56) in einen ersten Kanalabschnitt und einen zweiten Kanalabschnitt unterteilt, wobei sich der erste Kanalabschnitt von dem mindestens einen Saugaggregat (18, 19, 29) bis zur Trennwand (61, 64) erstreckt und wobei sich der zweite Kanalabschnitt von der Trennwand (61, 64) bis zum Saugauslass (89, 91) erstreckt.

6. Staubsauger (10) nach einem der voranstehenden Ansprüche, **dadurch gekennzeichnet, dass** zwischen dem Umlenkelement (61, 64) und einer ersten Seitenwand (48, 55) des Saugluftauslasskanals (49, 56) ein Durchlass (62, 65) angeordnet ist, und stromaufwärts des Durchlasses (62, 65) von der ersten Seitenwand (48, 55) des Saugluftauslasskanals (49, 56) eine Prallwand (67, 68) absteht.

7. Staubsauger (10) nach einem der voranstehenden Ansprüche, **dadurch gekennzeichnet, dass** das mindestens eine Saugaggregat (18, 19, 20) einen Axial-Radiallüfter (110, 111, 112) aufweist, der von einer Ringwand (39) umgeben ist, an die sich die Seitenwände (48, 50, 55, 57) des Saugluftauslasskanals (49, 56) anschließen.

8. Staubsauger (10) nach Anspruch 7, **dadurch gekennzeichnet, dass** an der dem Axial-Radiallüfter (110, 111, 112) zugewandten Seite der Ringwand (39) ein Schalldämmelement (72, 73) angeordnet ist.

9. Staubsauger (10) nach Anspruch 7 oder 8, **dadurch gekennzeichnet, dass** der Saugkopf (13) eine Grundplatte (17) aufweist, die das mindestens eine Saugaggregat (18, 19, 20) trägt, und von deren Oberseite die Ringwand (39) und die Seitenwände (48, 50, 55, 57) des Saugluftauslasskanals (49, 56) nach Art eines Kragens abstehen.

10. Staubsauger (10) nach Anspruch 9, **dadurch gekennzeichnet, dass** der Saugkopf (13) eine im Abstand zur Grundplatte (17) angeordnete Zwischenwand (75) umfasst, die den Innenraum des Saugkopfes (13) in einen unterhalb der Zwischenwand (75) angeordneten Saugluftraum und einen oberhalb der Zwischenwand (75) angeordneten Kühlluftraum unterteilt, wobei im Saugluftraum der mindestens eine Axial-Radiallüfter (110, 111, 112) und im Kühlluftraum ein fremdluftgekühlter Elektromotor (106, 107, 108) zum Antrieb des Axial-Radiallüfters (110, 111, 112) angeordnet ist.

11. Staubsauger (10) nach Anspruch 10, **dadurch gekennzeichnet, dass** die Zwischenwand (75) ein das Umlenkelement (61, 64) überdeckendes, haubenartiges Luftführungsteil (81, 82) ausbildet zur Führung der Saugluftströmung um das Umlenkelement (61, 64) herum.

12. Staubsauger (10) nach Anspruch 10 oder 11, **dadurch gekennzeichnet, dass** der Saugkopf (13) eine Haube (85) aufweist, auf der ein Deckel (98) angeordnet ist, und die den Kühlluftraum in einen Kühllufteingangsbereich und einen Kühlluftausgangsbereich unterteilt.

13. Staubsauger (10) nach Anspruch 12, **dadurch gekennzeichnet, dass** die Haube (85) den mindestens einen Saugluftauslass (89, 91) und mindestens einen Kühlluftauslass (94) definiert, und dass der Deckel (98) mindestens einen Kühllufteinlass (99, 100) definiert.

14. Staubsauger (10) nach einem der voranstehenden Ansprüche, **dadurch gekennzeichnet, dass** der Saugkopf (13) mindestens zwei Saugaggregate (18, 19, 20) aufweist, die über ein trichterförmiges Saugeinlassteil (22) mit dem gemeinsamen Sauglufteinlass (30) verbunden sind.

## Claims

1. Vacuum cleaner (10) with a dirt collection container (11) and a suction head (13) which is positionable on the dirt collection container (11) and comprises at least one suction unit (18, 19, 20) which for formation of a flow of suction air is in flow connection via a suction air inlet (30) with the dirt collection container (11) and via at least one suction air outlet channel (49, 56) with a suction air outlet (89, 91); wherein at least one redirection element (61, 64) is arranged in the at least one suction air outlet channel (49, 56), and the flow of suction air can be redirected upwards or downwards in the vertical direction by means of the redirection element (61, 64), and wherein the redirection element (61, 64) protrudes upwards from a bottom wall (17) of the suction air outlet channel (49, 56); **characterized in that** the redirection element (61, 64) only extends over part of the width of the suction air outlet channel (49, 56).

2. Vacuum cleaner (10) in accordance with claim 1, **characterized in that** an air guide part (81, 82) is arranged at a distance from the redirection element (61, 64), and the flow of suction air can be guided in the shape of an arc around the redirection element (61, 64) by means of the air guide part (81, 82).

3. Vacuum cleaner (10) in accordance with claim 2, **characterized in that** the air guide part (81, 82) is configured as an arch (81, 82) covering the redirection element (61, 64).

4. Vacuum cleaner (10) in accordance with claim 1, 2 or 3, **characterized in that** a sound insulation element (72, 73) is arranged on the upstream side of the redirection element (61, 64).

5. Vacuum cleaner (10) in accordance with any one of the preceding claims, **characterized in that** the redirection element forms a separating wall (61, 64) which divides the suction air outlet channel (49, 56) into a first channel section and a second channel section, the first channel section extending from the at least one suction unit (18, 19, 29) to the separating wall (61, 64) and the second channel section extending from the separating wall (61, 64) to the suction outlet (89, 91).

6. Vacuum cleaner (10) in accordance with any one of the preceding claims, **characterized in that** a passage (62, 65) is arranged between the redirection element (61, 64) and a first side wall (48, 55) of the suction air outlet channel (49, 56), and upstream from the passage (62, 65) an impact wall (67, 68) protrudes from the first side wall (48, 55) of the suction air outlet channel (49, 56).

7. Vacuum cleaner (10) in accordance with any one of the preceding claims, **characterized in that** the at least one suction unit (18, 19, 20) comprises an axial-radial fan (110, 111, 112) which is surrounded by an annular wall (39) adjoined by the side walls (48, 50, 55, 57) of the suction air outlet channel (49, 56).

8. Vacuum cleaner (10) in accordance with claim 7, **characterized in that** a sound insulation element (72, 73) is arranged on the side of the annular wall (39) facing the axial-radial fan (110, 111, 112).

9. Vacuum cleaner (10) in accordance with claim 7 or 8, **characterized in that** the suction head (13) comprises a base plate (17) which carries the at least one suction unit (18, 19, 20), and from the upper side of which the annular wall (39) and the side walls (48, 50, 55, 57) of the suction air outlet channel (49, 56) protrude in the manner of a collar.

10. Vacuum cleaner (10) in accordance with claim 9, **characterized in that** the suction head (13) has an intermediate wall (75) which is arranged at a distance from the base plate (17) and divides the interior of the suction head (13) into a suction air space arranged below the intermediate wall (75) and a cooling air space arranged above the intermediate wall (75), the at least one axial-radial fan (110, 111, 112) being arranged in the suction air space, and an electric motor (106, 107, 108), cooled by external air, for driving the axial-radial fan (110, 111, 112) being arranged in the cooling airspace.

11. Vacuum cleaner (10) in accordance with claim 10, **characterized in that** the intermediate wall (75) forms a hood-like air guide part (81, 82) covering the redirection element (61, 64) for guiding the flow of suction air around the redirection element (61, 64).

12. Vacuum cleaner (10) in accordance with claim 10 or 11, **characterized in that** the suction head (13) comprises a hood (85) on which a lid (98) is arranged, and which divides the cooling air space into a cooling air inlet area and a cooling air outlet area.

13. Vacuum cleaner (10) in accordance with claim 12, **characterized in that** the hood (85) defines the at least one suction air outlet (89, 91) and at least one cooling air outlet (94), and **in that** the lid (98) defines at least one cooling air inlet (99, 100).

14. Vacuum cleaner (10) in accordance with any one of the preceding claims, **characterized in that** the suction head (13) comprises at least two suction units (18, 19, 20) which are connected by way of a funnel-shaped suction inlet part (22) to the common suction air inlet (30).

## Revendications

1. Aspirateur (10) comprenant un récipient collecteur de saletés (11) et une tête d'aspiration (13) qui peut être posée sur le récipient collecteur de saletés (11) et qui comprend au moins un groupe d'aspiration (18, 19, 20), qui est en liaison fluidique avec le récipient collecteur de saletés (11) par l'intermédiaire d'une entrée d'air d'aspiration (30) et avec une sortie d'air d'aspiration (89, 91) par l'intermédiaire d'au moins un canal de sortie d'air d'aspiration (49, 56) pour former un écoulement d'air d'aspiration ; au moins un élément de déviation (61, 64) étant disposé dans le canal ou les canaux de sortie d'air d'aspiration (49, 56), et l'écoulement d'air d'aspiration pouvant être dévié dans la direction verticale vers le haut ou vers le bas au moyen de l'élément de déviation (61, 64), et l'élément de déviation (61, 64) faisant saillie vers le haut d'une paroi inférieure (17) du canal de sortie d'air d'aspiration (49, 56); **caractérisé en ce que** l'élément de déviation (61, 64) ne s'étend que sur une partie de la largeur du canal de sortie d'air d'aspiration (49, 56).

2. Aspirateur (10) selon la revendication 1, **caractérisé en ce qu'**une partie de guidage d'air (81, 82) est disposée à une certaine distance de l'élément de déviation (61, 64), l'écoulement d'air d'aspiration pouvant être guidé en formant un arc autour de l'élément de déviation (61, 64) au moyen de la partie de guidage d'air (81, 82).

3. Aspirateur (10) selon la revendication 2, **caractérisé en ce que** la partie de guidage d'air (81, 82) est réalisée sous la forme d'une voûte (81, 82) recouvrant l'élément de déviation (61, 64).

4. Aspirateur (10) selon la revendication 1, 2 ou 3, **caractérisé en ce qu'**un élément d'insonorisation (72, 73) est disposé sur la face amont de l'élément de déviation (61, 64).

5. Aspirateur (10) selon l'une quelconque des revendications précédentes, **caractérisé en ce que** l'élément de déviation forme une cloison (61, 64) qui divise le canal de sortie d'air d'aspiration (49, 56) en une première section et en une deuxième section, la première section du canal s'étendant du ou des groupes d'aspiration (18, 19, 29) à la cloison (61, 64), et la deuxième section du canal s'étendant de la cloison (61, 64) à la sortie d'aspiration (89, 91).

6. Aspirateur (10) selon l'une quelconque des revendications précédentes, **caractérisé en ce qu'**un passage (62, 65) est disposé entre l'élément de déviation (61, 64) et une première paroi latérale (48, 55) du canal de sortie d'air d'aspiration (49, 56), et une paroi déflectrice (67, 68) fait saillie de la première paroi latérale (48, 55) du canal de sortie d'air d'aspiration (49, 56) en amont du passage (62, 65).

7. Aspirateur (10) selon l'une quelconque des revendications précédentes, **caractérisé en ce que** le ou les groupes d'aspiration (18, 19, 20) comprennent un ventilateur axial-radial (110, 111, 112) qui est entouré par une paroi annulaire (39) à laquelle les parois latérales (48, 50, 55, 57) du canal de sortie d'air d'aspiration (49, 56) sont adjacentes.

8. Aspirateur (10) selon la revendication 7, **caractérisé en ce qu'**un élément d'insonorisation (72, 73) est disposé sur la face de la paroi annulaire (39) tournée vers le ventilateur axial-radial (110, 111, 112).

9. Aspirateur (10) selon la revendication 7 ou 8, **caractérisé en ce que** la tête d'aspiration (13) comprend une plaque de base (17) qui porte le ou les groupes d'aspiration (18, 19, 20), et la paroi annulaire (39) et les parois latérales (48, 50, 55, 57) du canal de sortie d'air d'aspiration (49, 56) font saillie de la face supérieure à la façon d'une collerette.

10. Aspirateur (10) selon la revendication 9, **caractérisé en ce que** la tête d'aspiration (13) comprend une paroi intermédiaire (75) qui est disposée à une certaine distance de la plaque de base (17) et qui divise l'espace intérieur de la tête d'aspiration (13) en un espace d'air d'aspiration disposé au-dessous de la paroi intermédiaire (75) et en un espace d'air de refroidissement disposé au-dessus de la paroi intermédiaire (75), le ou les ventilateurs axiaux-radiaux (110, 111, 112) étant disposés dans l'espace d'air d'aspiration et un moteur électrique (106, 107, 108) refroidi par l'air extérieur et destiné à entraîner le ventilateur axial-radial (110, 111, 112) étant disposé dans l'espace d'air de refroidissement.

11. Aspirateur (10) selon la revendication 10, **caractérisé en ce que** la paroi intermédiaire (75) forme une partie de guidage d'air (81, 82) du type calotte qui recouvre l'élément de déviation (61, 64), pour le guidage de l'écoulement d'air d'aspiration autour de l'élément de déviation (61, 64).

12. Aspirateur (10) selon la revendication 10 ou 11, **caractérisé en ce que** la tête d'aspiration (13) comprend une calotte (85) sur laquelle est disposé un couvercle (98), et qui divise l'espace d'air de refroidissement en une zone d'entrée d'air de refroidissement et en une zone de sortie d'air de refroidissement.

13. Aspirateur (10) selon la revendication 12, **caractérisé en ce que** la calotte (85) définit la ou les sorties d'air d'aspiration (89, 91) et au moins une sortie d'air de refroidissement (94), et **en ce que** le couvercle (98) définit au moins une entrée d'air de refroidissement (99, 100).

14. Aspirateur (10) selon l'une quelconque des revendications précédentes, **caractérisé en ce que** la tête d'aspiration (13) comprend au moins deux groupes d'aspiration (18, 19, 20) qui sont reliés à une entrée d'air d'aspiration (30) commune au moyen d'une partie d'entrée d'aspiration (22) en forme d'entonnoir.
